# EUROPÄISCHE PATENTSCHRIFT

(11) **EP 3 865 009 B1**
(45) Veröffentlichungstag und Bekanntmachung des Hinweises auf die Patenterteilung: **10.09.2025**
(21) Anmeldenummer: 21154753.4
(22) Anmeldetag: 02.02.2021
(51) Int. Cl.: A47C 7/38, A47C 7/50, A47C 7/54

(54) **SCHWENKGELENK ZUM GEDAEMPFTEN VERSTELLEN EINES FUNKTIONSTEILS**
SWIVEL JOINT FOR THE DAMPENED ADJUSTMENT OF A FUNCTIONAL PART
ARTICULATION À PIVOT DESTINÉE AU RÉGLAGE AMORTIS D'UNE PARTIE FONCTIONNELLE

(30) Priorität: 14.02.2020 DE 102020103940
(43) Veröffentlichungstag der Anmeldung: 18.08.2021
(73) Patentinhaber: Lusch GmbH, 33184 Altenbeken (DE)
(72) Erfinder:
(74) Vertreter: Cohausz & Florack

(56) Entgegenhaltungen:
- DE-U1- 20 112 976

## Beschreibung

Die Erfindung betrifft ein Schwenkgelenk zum Verstellen eines Funktionsteils, insbesondere eines Kopfteils, eines Fußteils oder einer Armlehne, eines Möbels, insbesondere Sitzmöbels und/oder Polstermöbels, mit einem Montagehebel zur Montage des Schwenkgelenks am Möbel und einem Schwenkhebel zum Tragen und Verstellen des Funktionsteils, wobei das Schwenkgelenk von einer Einstellstellung in eine Rückstellstellung und zurück verstellbar ist, wobei in der Einstellstellung der Montagehebel und der Schwenkhebel gegeneinander von einer Ausgangsstellung in eine Endstellung um eine Gelenkschwenkachse in eine Einstellrichtung schwenkbar verbunden sind, wobei in der Einstellstellung der Schwenkhebel in einer Vielzahl von zwischen der Ausgangsstellung und der Endstellung vorgesehenen Arretierstellungen durch ein blockierendes formschlüssiges Ineinandergreifen eines Gesperres gegenüber einem Schwenken in der zur Einstellrichtung entgegengesetzten Rückstellrichtung arretiert ist, wobei das Gesperre wenigstens einen Sperrnocken und wenigstens einen in eine Richtung relativ zum Sperrnocken schwenkbaren Zahnkranz umfasst und wobei in der Einstellstellung der Sperrnocken zum formschlüssigen Ineinandergreifen des Gesperres in Richtung des Zahnkranzes derart federbelastet und der Sperrnocken derart beweglich an einer Führung gehalten ist, dass der Sperrnocken und der Zahnkranz beim Verstellen des Schwenkgelenks gegenüber dem Montagehebel in der Einstellstellung aneinander abgleiten und schrittweise in einer Rückstellrichtung formschlüssig blockierend ineinandergreifen. Ein solches Schwengelgelenk ist zum Beispiel aus DE 201 12 976 U1 bekannt.

Schwenkgelenke zum Verstellen eines Funktionsteils eines Möbels sind in unterschiedlichen Ausgestaltungen bekannt. Meist dienen die Schwenkgelenke zum Verstellen eines Kopfteils, eines Fußteils oder einer Armlehne eines Sitzmöbels, bei dem es sich typischerweise um ein Polstermöbel handelt. Die Schwenkgelenke weisen dabei einen Montagehebel auf, mit dem die Schwenkgelenke an dem jeweiligen Möbel festgelegt werden. Zudem ist ein Schwenkhebel vorgesehen, der das jeweilige Funktionsteil trägt und das jeweilige Funktionsteil um den Montagehebel schwenkt. Zu diesem Zweck sind der Montagehebel und der Schwenkhebel um eine Gelenkschwenkachse in einer Einstellrichtung gegeneinander von einer Ausgangsstellung in eine Endstellung schwenkbar ausgebildet.

Beim Verstellen des Schwenkhebels gegenüber dem Montagehebel in der Einstellrichtung ausgehend von der Ausgangsstellung werden nacheinander unterschiedliche Arretierstellungen passiert. Der Benutzer des Möbels verstellt das Schwenkgelenk dabei so weit bzw. schwenkt den Schwenkhebel dabei so weit in der Einstellrichtung, bis er eine bequeme Position des entsprechenden Funktionsteils eingestellt hat. Damit das Funktionsteil diese Position wenigstens in etwa beibehält und sich nicht wieder versehentlich in die Ausgangsstellung zurückverstellt, kann der Schwenkhebel nur jeweils bis zur nächsten Arretierstellung zurückverstellt werden. In der Arretierstellung greift ein Gesperre formschlüssig und blockierend ineinander und arretiert damit den Schwenkhebel gegenüber einem Schwenken in der zur Einstellrichtung entgegengesetzten Rückstellrichtung relativ zum Montagehebel. Das Gesperre wird dabei wenigstens durch einen Sperrnocken und einen Zahnkranz gebildet, der gegenüber dem Sperrnocken drehbar ist. Zur Arretierung des Gesperres kann der Sperrnocken von außen formschlüssig in die Verzahnung des Zahnkranzes eingreifen.

Um den Schwenkhebel dennoch wieder zurück in die Ausgangsstellung zurückstellen zu können, kann das Schwenkgelenk aus der zuvor beschriebenen Einstellstellung in eine Rückstellstellung verstellt werden. Dazu muss der Schwenkhebel typischerweise erst in der Einstellrichtung bis zu einer Endstellung verstellt werden, wodurch der Sperrnocken in eine Freigabestellung außer Eingriff mit dem Zahnkranz gebracht wird, um das Schwenkgelenk in die Rückstellstellung zu verstellen. Solange sich der Sperrnocken in der Freigabestellung und das Schwenkgelenk mithin in der Rückstellstellung befindet, kann der Schwenkhebel in der Rückstellrichtung zurück in eine Ausgangsstellung verstellt werden. In der Ausgangsstellung wird der Sperrnocken wieder in Eingriff mit dem Zahnkranz und damit das Schwenkgelenk wieder in die Einstellstellung gebracht, so dass das Schwenkgelenk wieder individuell in der Einstellrichtung eingestellt werden kann, um dem Benutzer eine bequeme Sitzposition zu ermöglichen.

Dabei gleiten dann der Zahnkranz und der Sperrnocken aneinander ab, während der Sperrnocken entlang einer Führung geringfügig hin und her bewegt wird, um bezogen auf den Zahnkranz jeweils einen Zahnzwischenraum weiterzuspringen. Damit es aber dennoch zu einem formschlüssigen Ineinandergreifen des Gesperres in einer Arretierstellung kommen kann, wenn der Schwenkhebel währenddessen in die Rückstellrichtung verstellt wird, ist der Sperrnocken federbelastet gegen den Zahnkranz angestellt. Bei den bekannten Schwenkgelenken ist das Verstellen des Schwenkhebels in der Einstellrichtung mit einem charakteristischen Geräusch verbunden, das durch das Möbel, insbesondere durch eine Polsterung nur bedingt gedämpft werden kann. Insbesondere in den Fällen, in denen das charakteristische Geräusch ein mehr oder weniger rasselndes Geräusch darstellt, wird dies vom Benutzer des Möbels als qualitativ minderwertig empfunden, während dagegen satt klackernde Geräusche meist als wertig eingestuft werden.

Daher liegt der vorliegenden Erfindung die Aufgabe zugrunde, das eingangs genannte und zuvor näher beschriebene Schwenkgelenk derart auszugestalten und weiterzubilden, dass qualitativ minderwertige charakteristische Geräusche des Schwenkgelenks vermieden werden.

Diese Aufgabe ist bei einem Schwenkgelenk nach dem Oberbegriff des Anspruchs 1 dadurch gelöst, dass zwischen dem Zahnkranz und dem Sperrnocken und/oder zwischen dem Sperrnocken und der Führung ein Schmierfett vorgesehen **ist,** das eine Oxidationsbeständigkeit nach DIN 51808 von weniger als 950 hPa, eine Konsistenz bzw. NLGI-Klasse nach DIN 51818 von wenigstens 1 sowie einen Schmierölanteil von weniger als 80 % aufweist.

Durch die Verwendung eines geräuschdämpfenden Schmierfetts zwischen dem Zahnkranz und dem Sperrnocken und/oder zwischen dem Sperrnocken und der Führung, kann die Lautstärke der beim Einstellen des Schwenkgelenks in der Einstellrichtung erzeugten Geräusche so deutlich verringert werden, dass auch als qualitativ minderwertig erkannte rasselnde Geräusche von dem Benutzer nicht mehr bewusst wahrgenommen werden. Auch dies erzeugt unterbewusst einen vergleichsweise wertigen Eindruck des Schwenkgelenks. Das Schmierfett wirkt dabei insbesondere beim Verstellen des Schwenkhebels in der Einstellrichtung, wenn sich das Schwenkgelenk in der Einstellstellung befindet. Befindet sich das Schwenkgelenk in der Rückstellstellung kann der Schwenkhebel vorzugsweise ohnehin geräuschlos in die Einstellrichtung und die Rückstellrichtung geschwenkt werden. Die Wirkung des Schmierfetts ist dabei umso größer, je ausgeprägter die geräuschdämpfenden Eigenschaften des Schmierfetts sind.

Bei einer ersten besonders bevorzugten Ausgestaltung des Schwenkgelenks weist der Sperrnocken wenigstens einen, vorzugsweise wenigstens zwei, insbesondere wenigstens drei, weiter insbesondere wenigstens vier, mit dem Zahnkranz korrespondierende Zähne auf. Auf diese Weise können mehrere Zähne des Zahnkranzes in formschlüssigen blockierenden Eingriff mit dem Sperrnocken gelangen und es können folglich größerer Haltekräfte von dem entsprechend blockierten Gesperre in der Arretierstellung aufgenommen werden.

Alternativ oder zusätzlich können wenigstens zwei, vorzugsweise wenigstens drei, insbesondere wenigstens vier, Sperrnocken und/oder wenigstens zwei, vorzugsweise wenigstens drei, insbesondere wenigstens vier, Zahnkränze vorgesehen sein. Auch in diesem Falle können bedarfsweise höhere Haltekräfte aufgenommen, die Schrittweiten beim Verstellen des Schwenkgelenks in der Einstellrichtung verringert und das Schwenkgelenk insgesamt ausgesteift werden. Dabei ist es weiter besonders bevorzugt, wenn jedem Zahnkranz wenigstens ein Sperrnocken zugeordnet ist. Dann kann eine kompakte Bauform bei guter Funktionalität erreicht werden.

Damit das Schwenkgelenk problemlos wieder zurück in seine Ausgangsstellung verstellt werden kann, ist es zweckmäßig, wenn das Gesperre in der Rückstellstellung des Schwenkgelenks außer Eingriff ist. Dadurch wird dann in der Rückstellstellung des Schwenkgelenks das Verstellen des Schwenkhebels gegenüber dem Montagehebel in der Rückstellrichtung freigegeben. Der Schwenkhebel kann dann bedarfsweise bis in die Ausgangsstellung zurück verstellt werden, und zwar ebenfalls bedarfsweise aus der gegenüberliegenden Endstellung des Schwenkhebels.

Das Verstellen des Schwenkgelenks von der Einstellstellung in die Rückstellstellung kann in besonders einfacher Weise durch das Verstellen des Schwenkhebels gegenüber dem Montagehebel bewirkt werden. So kann das Schwenkgelenk durch ein Verstellen des Schwenkhebels gegenüber dem Montagehebel in die Endstellung von der Einstellstellung in die Rückstellstellung verstellbar sein.

Alternativ oder zusätzlich bietet es sich der Einfachheit halber an, wenn auch das Verstellen des Schwenkgelenks von der Rückstellstellung in die Einstellstellung durch ein Verstellen des Schwenkhebels gegenüber dem Montagehebel bewirkt wird. So kann das Schwenkgelenk durch Verstellen des Schwenkhebels gegenüber dem Montagehebel in die Ausgangsstellung von der Rückstellstellung in die Einstellstellung verstellbar sein.

Als besonders zweckmäßig haben sich Schmierfette erwiesen, die eine hohe Beständigkeit gegenüber Oxidation aufweisen, da die Schwenkgelenke in den Möbeln über sehr lange Zeiträume und ohne gesonderte Wartung funktionstüchtig sein müssen. Besonders zweckmäßig ist es daher, wenn das Schmierfett eine Oxidationsbeständigkeit nach DIN 51808, insbesondere mit Stand vom Februar 2018, von weniger als 750 hPa, insbesondere weniger als 550 hPa, weiter insbesondere weniger als 350 hPa, aufweist.

Alternativ oder zusätzlich kann das Schmierfett eine untere Gebrauchstemperatur nach DIN 51502, insbesondere mit Stand vom August 1990, aufweisen, die kleiner oder gleich -10 °C, vorzugsweise kleiner oder gleich -20 °C ist. Auf diese Weise wird die Funktionstüchtigkeit des Schwenkgelenks auch in sehr unterschiedlichen Anwendungen, bedarfsweise bei einer Verwendung im Außenbereich oder in teilweise stark abkühlenden Innenräumen, sichergestellt.

Eine leichtgängige Funktion des Schwenkgelenks bei gleichzeitig hoher Geräuschdämmung kann erreicht werden, wenn das Schmierfett eine Konsistenz bzw. eine NLGI-Klasse (National Lubricating Grease Institute) nach DIN 51818, insbesondere mit Stand vom Dezember 1981, von wenigstens 2, insbesondere von wenigstens 3, weiter insbesondere von 4 aufweist. Bei einer Konsistenz von 1 ist das Schmierfett sehr weich, so dass die Beweglichkeit des Sperrnockens nur geringfügig behindert wird. Allerdings ist dann auch die Geräuschdämmung vergleichsweise gering. Bei einer Konsistenz von 4 ist das Schmierfett bereits fast fest, was für die Geräuschdämmung vorteilhaft, für die freie Beweglichkeit jedoch problematisch sein kann. Vor diesem Hintergrund kann es in vielen Anwendungen bevorzugt sein, wenn die Konsistenz einen Wert von 2 oder 3 aufweist. Das Schmierfett kann dann als entweder weich oder geschmeidig bezeichnet werden.

Um die Langzeitstabilität des Schmierfetts zu erhöhen und ein entsprechendes Ausschwitzen von Öl bzw. die Neigung zu Verharzen zu mindern, kann es zweckmäßig sein, wenn das Schmierfett einen Schmierölanteil von weniger als 75 %, insbesondere von weniger als 70 %, aufweist. Je geringer der Schmierölanteil, desto besser ist dies grundsätzlich für die Langlebigkeit. Allerdings kann dadurch die freie Beweglichkeit des Sperrnockens entlang der Führung zunehmend beeinträchtig sein.

Auch ist es zweckmäßig, wenn das Schmierfett unempfindlich gegen Feuchtigkeit ist. Feuchtigkeit kann beispielsweise beim Säubern des Möbels direkt oder in Form von Luftfeuchtigkeit auf das Schwenkgelenk einwirken. Um dennoch eine hohe Langzeitstabilität zu erreichen, kann es zweckmäßig sein, wenn das Schmierfett ein Verhalten gegen Wasser nach DIN 51807-1, insbesondere mit Stand vom April 1979, und DIN 51807-2, insbesondere mit Stand vom März 1990, aufweist, das der Klasse C, E, G oder K zugeordnet werden kann. In all diesen Fällen wird durch das Wasser allenfalls eine geringe Veränderung herbeigeführt, wobei die obere Einsatztemperatur in der Klasse C bei 60 °C, in der Klasse E bei 80 °C, in der Klasse G bei 100 °C und in der Klasse K bei 120 °C liegt. Ferner beträgt die Prüftemperatur in den Klassen C und E 40 °C und in den Klassen G und K 90°C.

Damit auch eine ausreichende Widerstandsfähigkeit gegenüber Schweißen, etwa beim Anschweißen des Schwenkgelenks an das Möbel, oder anderen thermischen Belastungen sichergestellt werden kann, bietet es sich an, wenn das Schmierfett eine Temperaturbeständigkeit von wenigstens 160 °C, vorzugsweise von wenigstens 180 °C, insbesondere von wenigstens 200 °C, aufweist. Alternativ oder zusätzlich kann aus demselben Grund ein Schmierfett mit einer oberen Einsatztemperatur nach DIN 51807-1, insbesondere mit Stand vom April 1979, und DIN 51807-2, insbesondere mit Stand vom März 1990, von 160 °C, vorzugsweise von 180 °C, insbesondere von 200 °C, verwendet werden.

Nachfolgend wird die Erfindung anhand einer lediglich ein Ausführungsbeispiel darstellenden Zeichnung näher erläutert. In der Zeichnung zeigt
- Fig. 1A-B: ein erfindungsgemäßes Schwenkgelenk in einer Einstellstellung jeweils in unterschiedlichen Schnittansichten und
- Fig. 2A-B: das Schwenkgelenk aus der Fig. 1 in der Rückstellstellung in den Schnittansichten der Fig. 1A-B.

In den Fig. 1A-B ist ein Schwenkgelenk 1 in einer Einstellstellung dargestellt. Das Schwenkgelenk 1 umfasst dabei einen Montagehebel 2 zur Montage an einem nicht dargestellten Sitzmöbel und einen Schwenkhebel 3 zum Halten eines Funktionsteils des Sitzmöbels, insbesondere in Form eines Kopfteils. Der Schwenkhebel 3 ist dabei um eine Gelenkschwenkachse 4 gegenüber dem Montagehebel 2 schwenkbar vorgesehen. Das dargestellte Schwenkgelenk 1 befindet sich in einer Einstellstellung, in der ein Gesperre 5 in einem formschlüssigen blockierenden Eingriff ist. Das Gesperre 5 umfasst dabei einen Zahnkranz 6 des Schwenkhebels 3 und einen gegenüber dem Montagehebel 2 festgelegten Sperrnocken 7. Der Sperrnocken 7 ist ferner beweglich an einer Führung 8 gehalten und über ein Federmittel 9 gegen den Zahnkranz 6 angestellt.

Wird der Schwenkhebel 3 in die Einstellrichtung E geschwenkt, gleiten der Zahnkranz 6 und der Sperrnocken 7 aneinander ab und ermöglichen folglich das Verstellen des Schwenkhebels 3 in die Einstellrichtung E. Wird der Schwenkhebel 3 jedoch in die entgegengesetzte Rückstellrichtung R bewegt, gelangt das Schwenkgelenk 1 in eine Arretierstellung und bildet das Gesperre 5 in der Rückstellrichtung R einen blockierenden Formschluss, der mithin ein weiteres Verstellen des Schwenkhebels 3 in die Rückstellrichtung R verhindert. Der Formschluss wir dabei durch ein entsprechendes Eingreifen der Verzahnung 10 des Sperrnockens 7 in die Verzahnung 11 des Zahnkranzes 6 bereitgestellt.

Der Schwenkhebel 3 kann in der dargestellten Einstellstellung des Schwenkgelenks 1 mithin nur in die Einstellrichtung E verstellt werden. Gelangt der Schwenkhebel 3 dabei in eine Endstellung in der Einstellrichtung E, gelangt ein Rückstellnocken 12 kurz zuvor in Anlage an einen Steuernocken 13 und drückt diesen dann in eine Freigabestellung, in der der Steuernocken 13 in Eingriff mit einem Freigabenocken 14 des Sperrnockens 7 gelangt und den Sperrnocken 7 soweit entgegen die Rückstellkraft des Federmittels 9 verschiebt, dass die Verzahnung 10 des Sperrnockens 7 außer Eingriff mit der Verzahnung 11 des Zahnkranzes 6 des Schwenkhebels 3 gelangt. Damit ist das Schwenkgelenk 1 in die Rückstellstellung verstellt und kann der Schwenkhebel 3 nun gegenüber dem Montagehebel 2 in die Rückstellrichtung R bewegt werden. Das Schwenkgelenk 1 in der Rückstellstellung ist in den Fig. 2A-B dargestellt.

Der Schwenkhebel 3 kann in der Rückstellrichtung R zurück in eine Ausgangsstellung gebracht werden. Kurz bevor der Schwenkhebel 3 diese Ausgangsstellung erreicht, gelangt ein Einstellnocken 15 in Anlage an den Steuernocken 13 und drückt diesen weg von dem Freigabenocken 14 des Sperrnockens 7, so dass der Steuernocken 13 und der Freigabenocken 14 außer Eingriff gelangen und das Federelement 9 die Verzahnung 10 des Sperrnockens 7 wieder gegen die Verzahnung 11 des Zahnkranzes 6 anstellt bzw. drückt. Das Schwenkgelenk 1 ist dann erneut in die Einstellstellung überführt, die ein Einstellen des Schwenkhebels 3 ermöglicht, ohne dass sich dieses versehentlich nennenswert in die Rückstellrichtung R zurück verstellen kann.

Bei dem Schwenkgelenk 1 ist wenigstens im Wesentlichen vollständig entlang der Verzahnung 11 des Zahnkranzes 6 ein Schmierfett 16 aufgetragen. Zudem ist die Verzahnung 10 des Sperrnockens 7, die eine Mehrzahl von mit dem Zahnkranz 6 korrespondierenden Zähnen aufweist, mit demselben Schmierfett 16 versehen. Auf diese Weise wird sichergestellt, dass sich zwischen den miteinander kämmenden Abschnitten des Zahnkranzes 6 und des Sperrnockens 7 Schmierfett 16 befindet. Wenn der Sperrnocken 7, insbesondere die Verzahnung 10 des Sperrnockens 7, nun beim Einstellen des Schwenkgelenks 1 in der Einstellrichtung E an dem Zahnkranz 6, insbesondere an der Verzahnung 11 des Zahnkranzes 6, des Schwenkhebels 3 abgleitet und dabei in der Führung 8 hin und her verstellt wird, wird diese Bewegung des Sperrnockens 7 gedämpft. Insbesondere prallen die korrespondierenden Zähne der Verzahnungen 10,11 des Zahnkranzes 6 und des Sperrnockens 7 nicht unmittelbar aneinander. Das dazwischen vorgesehene Schmierfett 16 dämpft mithin das Eingreifen des Gesperres 5 ineinander. Bei dem dargestellten Sperrnocken 7 umfasst die Verzahnung 10 beispielsweise sieben Zähne.

Des Weiteren ist zwischen dem Sperrnocken 7 und der Führung 8 zur Führung des Sperrnockens 7 ein Schmierfett 16 vorgesehen. Dabei kann es sich der Einfachheit halber um dasselbe Schmierfett 16 handeln, das auch zwischen dem Zahnkranz 6 und dem Sperrnocken 7 vorgesehen ist. Durch das zwischen der Führung 8 und dem Sperrnocken 7 vorgesehene Schmierfett 16 kann auch das Verstellen des Sperrnockens 7 entlang der Führung 8 geräuschloser und gedämpfter erfolgen. Durch die Verwendung des Schmierfetts 16 wird insgesamt erreicht, dass das Schwenkgelenk 1 nicht nur in der Rückstellstellung, sondern auch in der Einstellstellung nahezu geräuschlos verstellt werden kann. Die Führung 8 des Sperrnockens 7 ist dabei weder auf die in den Fig. 1 und 2 seitlich des Sperrnockens 7 dargestellten Flächen des Montagehebels beschränkt, noch müssen diese Flächen zwangsweise mit Schmierfett 16 versehen sein. Beispielsweise kann die Führung 8 alternativ oder zusätzlich durch Flächen gebildet werden, die in einer Richtung parallel zur Gelenkschwenkachse 4 vor und hinter dem Sperrnocken 7 oder wenigstens von Teilen des Sperrnockens 7 vorgesehen sind. Bei dem dargestellten und insoweit bevorzugten Schwenkgelenk 1 werden diese Flächen beispielsweise durch die Gehäuseteile 17,18 des Schwenkgelenks 1 gebildet, zwischen denen der Sperrnocken 7 aufgenommen und geführt ist.

### Bezugszeichenliste

- 1: Schwenkgelenk
- 2: Montagehebel
- 3: Schwenkhebel
- 4: Gelenkschwenkachse
- 5: Gesperre
- 6: Zahnkranz
- 7: Sperrnocken
- 8: Führung
- 9: Federmittel
- 10,11: Verzahnung
- 12: Rückstellnocken
- 13: Steuernocken
- 14: Freigabenocken
- 15: Einstellnocken
- 16: Schmierfett
- 17,18: Gehäuseteil

## Patentansprüche

1. Schwenkgelenk (1) zum Verstellen eines Funktionsteils, insbesondere eines Kopfteils, eines Fußteils oder einer Armlehne, eines Möbels, insbesondere Sitzmöbels und/oder Polstermöbels, mit einem Montagehebel (2) zur Montage des Schwenkgelenks (1) am Möbel und einem Schwenkhebel (3) zum Tragen und Verstellen des Funktionsteils, wobei das Schwenkgelenk (1) von einer Einstellstellung in eine Rückstellstellung und zurück verstellbar ist, wobei in der Einstellstellung der Montagehebel (2) und der Schwenkhebel (3) gegeneinander von einer Ausgangsstellung in eine Endstellung um eine Gelenkschwenkachse (4) in eine Einstellrichtung (E) schwenkbar verbunden sind, wobei in der Einstellstellung der Schwenkhebel (3) in einer Vielzahl von zwischen der Ausgangsstellung und der Endstellung vorgesehenen Arretierstellungen durch ein blockierendes formschlüssiges Ineinandergreifen eines Gesperres (5) gegenüber einem Schwenken in der zur Einstellrichtung (E) entgegengesetzten Rückstellrichtung (R) arretiert ist, wobei das Gesperre (5) wenigstens einen Sperrnocken (7) und wenigstens einen in eine Richtung relativ zum Sperrnocken (7) schwenkbaren Zahnkranz (6) umfasst und wobei in der Einstellstellung der Sperrnocken (7) zum formschlüssigen Ineinandergreifen des Gesperres (5) in Richtung des Zahnkranzes (6) derart federbelastet und der Sperrnocken (7) derart beweglich an einer Führung (8) gehalten ist, dass der Sperrnocken (7) und der Zahnkranz (6) beim Verstellen des Schwenkgelenks (1) gegenüber dem Montagehebel (2) in der Einstellstellung aneinander abgleiten und schrittweise in einer Rückstellrichtung (R) formschlüssig blockierend ineinandergreifen, **dadurch gekennzeichnet, dass** zwischen dem Zahnkranz (6) und dem Sperrnocken (7) und/oder zwischen dem Sperrnocken (7) und der Führung (8) ein Schmierfett (16) vorgesehen ist und dass das Schmierfett (16) eine Oxidationsbeständigkeit nach DIN 51808 von weniger als 950 hPa, eine Konsistenz bzw. NLGI-Klasse nach DIN 51818 von wenigstens 1 sowie einen Schmierölanteil von weniger als 80 % aufweist.

2. Schwenkgelenk nach Anspruch 1,
**dadurch gekennzeichnet, dass** der Sperrnocken (7) wenigstens einen, vorzugsweise wenigstens zwei, insbesondere wenigstens drei, weiter insbesondere wenigstens vier, mit dem Zahnkranz (6) korrespondierenden Zahn aufweist.

3. Schwenkgelenk nach Anspruch 1 oder 2,
**dadurch gekennzeichnet, dass** wenigstens zwei, vorzugsweise wenigstens drei, insbesondere wenigstens vier, Sperrnocken (7) vorgesehen sind und/oder dass wenigstens zwei, vorzugsweise wenigstens drei, insbesondere wenigstens vier, Zahnkränze (6) vorgesehen sind.

4. Schwenkgelenk nach einem der Ansprüche 1 bis 3,
**dadurch gekennzeichnet, dass** in der Rückstellstellung das Gesperre (5) außer Eingriff ist und wobei in der Rückstellstellung das Verstellen des Schwenkhebels (3) gegenüber dem Montagehebel (2), insbesondere aus der Endstellung, in der Rückstellrichtung (R) zurück bis in die Ausgangsstellung freigegeben ist.

5. Schwenkgelenk nach Anspruch 4,
**dadurch gekennzeichnet, dass** das Schwenkgelenk (1) durch Verstellen des Schwenkhebels (3) gegenüber dem Montagehebel (2) in die Endstellung in die Rückstellstellung verstellbar ist.

6. Schwenkgelenk nach Anspruch 4 oder 5,
**dadurch gekennzeichnet, dass** das Schwenkgelenk (1) durch Verstellen des Schwenkhebels (3) gegenüber dem Montagehebel (2) in die Ausgangsstellung in die Einstellstellung verstellbar ist.

7. Schwenkgelenk nach einem der Ansprüche 1 bis 6,
**dadurch gekennzeichnet, dass** das Schmierfett (16) eine Oxidationsbeständigkeit nach DIN 51808 von weniger als 750 hPa, insbesondere weniger als 550 hPa, weiter insbesondere weniger als 350 hPa, aufweist.

8. Schwenkgelenk nach einem der Ansprüche 1 bis 7,
**dadurch gekennzeichnet, dass** das Schmierfett (16) eine untere Gebrauchstemperatur nach DIN 51502 von kleiner gleich -10 °C, vorzugsweise kleiner gleich -20 °C aufweist.

9. Schwenkgelenk nach einem der Ansprüche 1 bis 8,
**dadurch gekennzeichnet, dass** das Schmierfett (16) eine Konsistenz bzw. NLGI-Klasse nach DIN 51818 von wenigstens 2, insbesondere von wenigstens 3, weiter insbesondere von 4, aufweist.

10. Schwenkgelenk nach einem der Ansprüche 1 bis 9,
**dadurch gekennzeichnet, dass** das Schmierfett (16) einen Schmierölanteil von weniger als 75 %, insbesondere von weniger als 70 %, aufweist.

11. Schwenkgelenk nach einem der Ansprüche 1 bis 10,
**dadurch gekennzeichnet, dass** das Schmierfett (16) ein Verhalten gegen Wasser nach DIN 51807-1 und DIN 51807-2 der Klasse C, E, G oder K aufweist.

12. Schwenkgelenk nach einem der Ansprüche 1 bis 11,
**dadurch gekennzeichnet, dass** das Schmierfett (16) eine Temperaturbeständigkeit von wenigstens 160 °C, vorzugsweise von wenigstens 180 °C, insbesondere von wenigstens 200 °C aufweist und/oder dass das Schmierfett eine obere Einsatztemperatur nach DIN 51807-1 und DIN 51807-2 von 160 °C, vorzugsweise von 180 °C, insbesondere von 200 °C aufweist.

## Claims

1. Swivel joint (1) for adjusting a functional part, in particular a head part, a foot part or an armrest, of a piece of furniture, in particular seating furniture and/or upholstered furniture, with a mounting lever (2) for mounting the swivel joint (1) on the piece of furniture and a swivel lever (3) for holding and adjusting the functional part, wherein the swivel joint (1) is adjustable from an adjustment position into a reset position and back, wherein in the adjustment position the mounting lever (2) and the swivel lever (3) are pivotably connected to one another from a starting position into an end position about a joint pivot axis (4) in an adjustment direction (E), wherein, in the adjustment position, the swivel lever (3) is locked in a plurality of locking positions provided between the starting position and the end position by a blocking positive engagement of a locking device (5) with respect to pivoting in the return direction (R) opposite to the setting direction (E), wherein the locking device (5) comprises at least one locking cam (7) and at least one gear rim (6) pivotable with respect to the locking cam (7) and wherein, in the adjustment position, the locking cam (7) is spring-loaded for positive engagement of the locking device (5) in direction of the gear rim (6) in such a way that and the locking cam (7) is held movably on a guide (8) in such a way that the locking cam (7) and the gear rim (6) slide against each other when the swivel joint (1) is adjusted relative to the mounting lever (2) in the setting position and engage with each other in a positive locking manner stepwise in a reset direction (R),
**characterized in that**
a lubricating grease (16) is provided between the gear rim (6) and the locking cam (7) and/or between the locking cam (7) and the guide (8), and **in that** the lubricating grease (16) has an oxidation resistance according to DIN 51808 of less than 950 hPa, a consistency or NLGI class according to DIN 51818 of at least 1 and a lubricating oil content of less than 80 %.

2. Pivot joint according to claim 1,
**characterized in that**
locking cam (7) has at least one, preferably at least two, in particular at least three, further in particular at least four, teeth corresponding to the gear rim (6).

3. Pivot joint according to claim 1 or 2,
**characterized in that**
at least two, preferably at least three, in particular at least four, locking cams (7) are provided and/or that at least two, preferably at least three, in particular at least four, gear rims (6) are provided.

4. A swivel joint according to any one of claims 1 to 3,
**characterized in that**
in the reset position, the locking device (5) is disengaged and wherein in the reset position, the adjustment of the swivel lever (3) relative to the mounting lever (2), in particular from the end position in the reset direction (R) back to the starting position, is enabled.

5. Pivot joint according to claim 4,
**characterized in that**
the swivel joint (1) is adjustable into the reset position by adjusting the swivel lever (3) relative to the mounting lever (2) into the end position.

6. Pivot joint according to claim 4 or 5,
**characterized in that**
the swivel joint (1) is adjustable into the adjustment position by adjusting the swivel lever (3) relative to the mounting lever (2) into the starting position.

7. A swivel joint according to any one of claims 1 to 6,
**characterized in that**
the lubricating grease (16) has an oxidation resistance according to DIN 51808 of less than 750 hPa, in particular less than 550 hPa, further in particular less than 350 hPa.

8. A swivel joint according to any one of claims 1 to 7,
**characterized in that**
the lubricating grease (16) has a lower service temperature according to DIN 51502 of less than or equal to -10 °C, preferably less than or equal to -20 °C.

9. A swivel joint according to any one of claims 1 to 8,
**characterized in that**
the lubricating grease (16) has a consistency or NLGI class according to DIN 51818 of at least 2, in particular of at least 3, further in particular of 4.

10. A swivel joint according to any one of claims 1 to 9,
**characterized in that**
the lubricating grease (16) has a lubricating oil content of less than 75 %, in particular of less than 70 %.

11. A swivel joint according to any one of claims 1 to 10,
**characterized in that**
the lubricating grease (16) has a behavior against water according to DIN 51807-1 and DIN 51807-2 of class C, E, G or K.

12. A swivel joint according to any one of claims 1 to 11,
**characterized in that**
the lubricating grease (16) has a temperature resistance of at least 160 °C, preferably of at least 180 °C, in particular of at least 200 °C and/or that the lubricating grease has an upper operating temperature according to DIN 51807-1 and DIN 51807-2 of 160 °C, preferably of 180 °C, in particular of 200 °C.

## Revendications

1. Articulation pivotante (1) pour réglage d'une partie fonctionnelle, en particulier d'une partie de tête, d'une partie de pied ou d'un accoudoir, d'un meuble, en particulier d'un siège et/ou d'un meuble rembourré, avec un levier de montage (2) pour le montage de l'articulation pivotante (1) sur le meuble et un levier pivotant (3) pour porter et régler la partie fonctionnelle, où l'articulation pivotante (1) est réglable d'une position de réglage à une position de remise et inversement, où le levier de montage (2) et le levier pivotant (3) sont, dans la position de réglage, reliés l'un à l'autre de manière pivotable d'une position initiale à une position finale autour d'un axe de pivotement d'articulation (4) dans une direction de réglage (E), où dans la position de réglage, le levier pivotant (3) est bloqué dans une pluralité de positions d'arrêt prévues entre la position initiale et la position finale par un engagement positif bloquant d'un dispositif d'arrêt (5) à l'encontre d'un pivotement dans la direction de remise (R) opposée à la direction de réglage (E), où le dispositif d'arrêt (5) comporte au moins une came de blocage (7) et au moins un couronne dentée (6) pivotable dans une direction relative à la came de blocage (7) et où, dans la position de réglage, la came de blocage (7) est chargée par ressort pour un engrènement par complémentarité de forme du dispositif d'arrêt (5) en direction de la couronne dentée (6) de telle sorte que et la came de blocage (7) est maintenue de manière mobile sur un guide (8) de telle sorte que la came de blocage (7) et la couronne dentée (6) glissent l'une contre l'autre lors d'un réglage de l'articulation pivotante (1) par rapport au levier de montage (2) dans la position de réglage et s'engagent progressivement l'une dans l'autre en se bloquant par complémentarité de forme dans une direction de remise (R), **caractérisé en ce que**
une graisse lubrifiante (16) est prévue entre la couronne dentée (6) et la came de blocage (7) et/ou entre la came de blocage (7) et le guide (8) et que la graisse lubrifiante (16) a une résistance à l'oxydation selon DIN 51808 de inférieure à 950 hPa, une consistance ou une classe NLGI selon DIN 51818 d'au moins 1 ainsi qu'une proportion d'huile lubrifiante inférieure à 80 %.

2. Articulation pivotante selon la revendication 1,
**caractérisé en ce que**
le came de blocage (7) comporte au moins un, de préférence au moins deux, en particulier au moins trois, en particulier encore au moins quatre, dents correspondant à la couronne dentée (6).

3. Articulation pivotante selon la revendication 1 ou 2,
**caractérisé en ce que**
au moins deux, de préférence au moins trois, en particulier au moins quatre, cames de blocage (7) sont prévues et/ou qu'au moins deux, de préférence au moins trois, en particulier au moins quatre, couronnes dentées (6) sont prévues.

4. Articulation pivotante selon l'une quelconque des revendications 1 à 3, **caractérisé en ce que**
dans la position de remise, le blocage (5) est désengagé, et dans la position de remise, le déplacement du levier pivotant (3) par rapport au levier de montage (2), en particulier depuis la position finale dans la direction de remise (R), est libéré en retour jusqu'à la position initiale.

5. Articulation pivotante selon la revendication 4,
**caractérisé en ce que**
l'articulation pivotante (1) est déplaçable dans la position de remise en déplaçant le levier pivotant (3) par rapport au levier de montage (2) dans la position finale.

6. Articulation pivotante selon la revendication 4 ou 5,
**caractérisé en ce que**
l'articulation pivotante (1) est déplaçable dans la position de réglage en déplaçant le levier pivotant (3) par rapport au levier de montage (2) dans la position initiale.

7. Articulation pivotante selon l'une des revendications 1 à 6,
**caractérisé en ce que**
la graisse lubrifiante (16) a une résistance à l'oxydation selon DIN 51808 de moins de 750 hPa, en particulier de moins de 550 hPa, plus particulièrement de moins de 350 hPa.

8. Articulation pivotante selon l'une des revendications 1 à 7,
**caractérisé en ce que**
la graisse lubrifiante (16) a une température inférieure d'utilisation selon DIN 51502 inférieure ou égale à -10 °C, de préférence inférieure ou égale à -20 °C.

9. Articulation pivotante selon l'une des revendications 1 à 8,
**caractérisé en ce que**
la graisse lubrifiante (16) a une consistance ou une classe NLGI selon DIN 51818 d'au moins 2, en particulier d'au moins 3, plus particulièrement de 4.

10. Articulation pivotante selon l'une des revendications 1 à 9,
**caractérisé en ce que**
la graisse lubrifiante (16) a une proportion d'huile lubrifiante inférieure à 75 %, en particulier inférieure à 70 %.

11. Articulation pivotante selon l'une des revendications 1 à 10,
**caractérisé en ce que**
la graisse lubrifiante (16) a un comportement à l'eau selon les normes DIN 51807-1 et DIN 51807-2 de la classe C, E, G ou K.

12. Articulation pivotante selon l'une quelconque des revendications 1 à 11, **caractérisé en ce que**
la graisse (16) a une résistance de température d'au moins 160 °C,
de préférence d'au moins 180 °C, en particulier d'au moins 200 °C et/ou que la graisse lubrifiante a une température supérieure d'utilisation selon DIN 51807-1 et DIN 51807-2 de 160 °C, de préférence de 180 °C, en particulier de 200 °C.
